# FASCICULE DE BREVET EUROPEEN

(11) **EP 1 100 994 B1**
(45) Date de publication et mention de la délivrance du brevet: **03.11.2004**
(21) Numéro de dépôt: 99934785.9
(22) Date de dépôt: 28.07.1999
(51) Int. Cl.: E01B 25/28

(54) **RAIL DE GUIDAGE A ENCOCHES D'ENGAGEMENT-DEGAGEMENT POUR UN ENSEMBLE DE GUIDAGE A GALETS NOTAMMENT INCLINES**
FÜHRUNGSSCHIENE MIT AUSSPARUNGEN ZUM EINSETZEN UND HERAUSNEHMEN EINER EINHEIT MIT ZUM BEISPIEL GENEIGT AUFGESTELLTEN FÜHRUNGSROLLEN
GUIDE RAIL WITH ENGAGING-RELEASING SLOTS FOR A ROLLER GUIDE ASSEMBLY IN PARTICULAR WITH INCLINED ROLLERS

(30) Priorité: 29.07.1998 FR 9809813
(43) Date de publication de la demande: 23.05.2001
(73) Titulaire: LOHR INDUSTRIE, 67980 Hangenbieten (FR)
(72) Inventeur: ANDRE, Jean-Luc, F-67210 Obernai (FR); KOERBER, Martin, F-67120 Molsheim (FR)
(74) Mandataire: Metz, Paul
(86) Numéro de dépôt international: PCT/FR1999/001850
(87) Numéro de publication internationale: WO 2000/006826

(56) Documents cités:
- JP-A- 7 061 345

## Description

La présente invention concerne un rail de guidage pour le guidage d'un véhicule routier par un ensemble de guidage à galets notamment inclinés, voire horizontaux, qui fonctionnent en couple pour assurer le guidage.

Les rails de guidage par galets de véhicules routiers présentent différentes formes techniques conditionnées par le type, l'inclinaison et la forme de section des galets ainsi que par leur conformation générale.

L'invention s'applique plus particulièrement, mais non exclusivement à des galets inclinés en v à pointe dirigée vers le bas présentant chacun un épaulement périphérique dit classiquement mentonnet à la manière d'une roue de voie ferrée.

Pour assurer le guidage, les galets d'un couple de galets inclinés sont en contact de roulement sur les flancs d'un rail de guidage et dans certains cas ils enserrent chacun des flancs de ce rail.

On recherche à améliorer la qualité et la sécurité du guidage. Dans les réalisations antérieures, celles-ci sont d'autant mieux assurées que les galets sont contraints en contact étroit de roulement avec les flancs du rail de guidage. Il existe aussi souvent une précharge verticale dont le but principal est d'éviter le relevage occasionnel fortuit en fonctionnement.

Selon ces réalisations antérieures, l'extraction s'effectuait en écartant les galets ou en profitant de la force élastique de rappel en rapprochement des galets ou en réalisant leur déverrouillage pour les écarter momentanément en les tirant vers le haut. Ce mouvement nécessite des moyens destinés à écarter les galets suffisamment pour les dégager de leur emprise sur le rail ou une constitution et une conformation de ceux-ci permettant leur extraction par l'utilisation d'une seule force verticale.

La qualité et la sécurité du guidage peuvent être notablement améliorées en utilisant des galets dont la saillie périphérique ou une partie de leur corps se déplace sous la bordure linéaire du champignon. Il s'agit principalement des galets à mentonnet dont la position inclinée de roulage amène le mentonnet sous cette bordure. Il peut s'agir aussi de galets simples qui roulent sous le champignon par exemple sur l'âme.

Si ces galets permettent de sécuriser le guidage, les structures saillantes du rail, à savoir les flancs du champignon font obstruction à leur relevage. Pour les relever, il faut prévoir des moyens qui permettent soit de modifier leur inclinaison, soit de les écarter, soit de procéder aux deux mouvements simultanément ou successivement.

Ces fonctions se traduisent par une réalisation plus complexe du dispositif de guidage et par le rajout de fonctions supplémentaires dans des zones difficiles et de volume disponible réduit.

Si le souci des constructeurs de ce type de matériel se limite à la simplification des moyens et des fonctions tout en ne négligeant pas la fiabilité et la sécurité, le guidage que réclament les transports en commun et les sociétés d'exploitation nécessite que plusieurs conditions soient remplies simultanément.

Tout d'abord les coûts d'acquisition et d'exploitation qui sont considérés comme des éléments conditionnels importants d'achat.

Ensuite, une garantie de fiabilité et de sécurité selon laquelle les galets ne peuvent matériellement s'échapper du rail en fonctionnement de guidage.

Finalement, une facilité d'exploitation selon laquelle l'opération de dégagement des galets du rail et le relèvement consécutif de l'ensemble du guidage doivent être simples et rapides.

La présente invention a pour but d'apporter une solution intéressante permettant le passage libre des galets lors des mouvements d'engagement et de dégagement du rail, à l'arrêt ou en marche, dans le cas d'ensembles de guidage à un couple de galets, notamment mais non exclusivement inclinés en V et du type à mentonnet.

A cet effet, l'invention se rapporte à un rail de guidage tel que défini dans la revendication 1. Des modes de réalisation avantageux sont définis dans les revendications dépendantes.

Les multiples avantages de l'invention concernent la simplification de constitution de l'ensemble de guidage, celles des manoeuvres de dégagement ou d'engagement des galets avec le rail, la fiabilité et la simplification du circuit routier autoguidé.

Tout d'abord, l'ensemble de guidage devient plus simple car les moyens d'écartement des galets sont supprimés.

Ensuite, les manoeuvres d'engagement ou de dégagement des galets du rail ne nécessitent qu'une simple force verticale d'abaissement ou de relevage qui s'exerce dans des zones spécifiques peu étendues de présence d'encoches pouvant être signalées visuellement ou repérées par tout autre moyen.

Ensuite encore, la fiabilité est assurée par l'emploi de galets à mentonnet et d'un nombre limité de composants actifs.

Ensuite encore, il devient inutile de prévoir des zones particulières spécifiquement équipées pour les opérations d'engagement ou de dégagement car il suffit d'insérer un rail ou un tronçon de rail à encoches en un endroit donné quelconque pour permettre le changement de mode de guidage.

Finalement, les encoches sont simples à réaliser et elles ne perturbent pas le déplacement par roulement des galets de guidage car la profondeur de ces encoches peut être faible et leur longueur limitée et de ce fait la largeur de la piste de roulement des galets n'est que faiblement réduite.

D'autres caractéristiques et avantages de la présente invention sont consignés dans la description qui suit effectuée à titre non limitatif, en référence aux dessins accompagnants sur lesquels :
. la figure 1 est une vue en perspective d'un tronçon de rail de guidage avec deux encoches opposées ;
. la figure 2 est une vue en perspective du rail de la figure 1 agrandie sur la zone des encoches ;
. la figure 3 est une vue en coupe transversale au niveau des encoches du rail de guidage représenté ci-dessus ;
. la figure 4 est une vue frontale du rail avec encoches avec deux galets obliques de guidage en contact de roulage sur le rail ;
. la figure 5 est une vue mixte frontale et en coupe analogue à celle de la figure 4 illustrant le dégagement des galets de guidage vers le haut ;
. la figure 6 est une vue de détail agrandie en coupe transversale au niveau des encoches montrant l'espace libre pour le passage du mentonnet ;
. la figure 7 est une vue schématique en perspective illustrant un rail de guidage à profil en I avec encoches ;
. la figure 8 est une vue en coupe transversale du rail de guidage de la figure 7 au niveau d'une encoche montrant des galets de guidage en contact de roulement sur l'âme du rail ;
. les figures 9 et 10 sont des vues analogues respectivement aux figure 7 et 8 dans le cas d'un rail de guidage à âme trapézoïdale et partie supérieure plane ;
. la figure 11 est une vue en coupe transversale d'une variante à champignon plat et à galets de guidage à mentonnet ;
. la figure 12 est une vue agrandie en coupe transversale au niveau d'une encoche de la variante représentée sur la figure 11.

Le rail de guidage selon l'invention peut affecter différentes formes techniques.

L'idée générale inventive consiste à avoir prévu sur des zones localisées de ce rail et dans sa structure supérieure ou champignon au moins un retrait transversal au rail ouvert vers l'extérieur à travers lequel un des galets de guidage peut passer lors du mouvement de relevage du bras qui les porte pour éviter tout mouvement d'écartement ou de modification d'inclinaison de ceux-ci. La longueur de ces encoches peut varier selon que l'on effectue le mouvement d'engagement ou de dégagement à l'arrêt ou en marche.

Le rail de guidage selon l'invention présente un corps 1 de différentes formes techniques. Il se compose invariablement des éléments courants d'un rail à savoir d'une semelle 2 à plan inférieur d'assise. Cette semelle est prolongée par une âme 3 terminée par un champignon 4.

La semelle 2 et l'âme 3 présentent des formes relativement classiques.

Par contre, les formes du champignon de la première variante, (figures 1 à 6) sont présumées être parfaitement originales.

Ces formes se composent de deux flancs symétriques bombés convexes 5 et 6 réunis linéairement dans leur partie supérieure par une zone linéaire de jonction 7 plate ou légèrement bombée convexe formant la partie centrale d'une table de roulement 8.

Dans l'espace, le bombé de chaque flanc se compose d'une succession de deux rampes inclinées de pente inverse séparées par une saillie centrale bombée convexe 9 ou 10. De façon préférentielle, ces rampes et la saillie centrale sont incurvées et raccordées entre elles et aux zones voisines par des arrondis 11 ou 12 se développant de façon linéaire dans l'espace.

En ce qui concerne la partie supérieure de chacun des flancs, celle-ci est conformée selon une rampe supérieure de roulement 13 ou 14 constituant chacune une piste de roulement pour un des galets. Chacun des flancs se poursuit vers le bas par la saillie centrale bombée 9 ou 10 suivie par une rampe inférieure oblique de butée 15 ou 16 d'inclinaison contraire à celle de la rampe supérieure de roulement 13 ou 14 formant de chaque côté une saillie latérale. Chaque rampe inférieure de butée comporte à son extrémité une zone de raccordement constituant la jonction avec l'âme 3 du rail. Chaque piste de roulement selon une rampe supérieure de roulement 13 ou 14 est inclinée descendante vers l'extérieur du rail alors que chaque rampe inférieure de butée 15 ou 16 est inclinée montante vers l'extérieur du rail.

Bien que non fortement spécialisé, ce rail présente une conformation qui le destine plus particulièrement au guidage et ceci par l'intermédiaire d'un couple de galets 17 et 18 horizontaux ou inclinés en V à pointe dirigée vers le bas et à mentonnet 19 et 20 c'est-à-dire de galets présentant sur leur grande face extérieure un épaulement périphérique constituant une surface de contact de butée avec les flancs du champignon 4 pour limiter le déport latéral. Cette conformation empêche l'échappement transversal ou vertical des galets, mais aussi le relevage intempestif de l'ensemble de guidage.

Ces mentonnets 19 et 20 peuvent venir chacun en contact d'appui roulant avec la sous-face du rail c'est-à-dire contre la rampe inclinée inférieure 15 ou 16.

Selon la réalisation préférée représentée sur les figures, la conformation du bombé d'extrémité de chaque flanc est complémentaire à la forme de profil de la transition existant entre la bande de roulement de chaque galet de guidage et le mentonnet.

Les galets de guidage 17 et 18 sont portés par un ensemble de guidage (non représenté) à support mécanique formé d'un bras pivotant relevable.

La caractéristique essentielle de l'invention concerne l'existence de zones localisées d'engagement-dégagement matérialisées chacune par au moins un retrait sur au moins un des flancs du champignon 4.

Plus particulièrement, il s'agit au moins d'une, mais de préférence de deux encoches opposées 21 et 22, formées chacune par un retrait ou un évidement latéral linéaire, à fond 23 par exemple mais non obligatoirement plat, pratiqué transversalement dans la masse d'au moins un des flancs bombés du champignon 4 jusqu'à une profondeur limitée mais suffisante pour le passage de la partie inférieure en regard de l'encoche d'un mentonnet 19 ou 20 ou des mentonnets des deux galets opposés sans modification de présentation, notamment d'inclinaison ou d'écartement de ceux-ci lors du relevage.

La profondeur des encoches laisse sur la partie supérieure du champignon un espace suffisant pour le roulement sans à-coup(s) des galets de guidage. Ainsi, la profondeur des encoches ne doit pas réduire trop la largeur des pistes de roulement des galets.

Le fond 23 des encoches peut être plat ou bombé concave selon une ouverture de forme adaptée au passage vertical de la partie du mentonnet se déplaçant verticalement et transversalement à l'encoche.

Le retrait en forme d'encoche à fond représenté plat présente deux extrémités longitudinales limitées chacune par une rampe d'entrée 24 et 25 selon des surfaces à pente progressive ou bombée concave de raccordement aux flancs du rail.

La longueur du fond de chaque encoche dépend des buts visés. Dans le cas d'une opération d'engagement-dégagement effectuée à l'arrêt, on limitera la longueur de l'encoche à sa valeur la plus faible possible c'est-à-dire qu'elle sera, de préférence, légèrement supérieure aux besoins fonctionnels du passage du mentonnet sans modification d'inclinaison des galets pour leur relevage.

Dans le cas d'une opération d'engagement-dégagement effectuée en marche, de préférence à petite vitesse, la longueur des encoches sera supérieure et fonction du trajet linéaire parcouru pendant le temps de montée ou de descente de l'ensemble de guidage. Il s'agit de zones de relèvement ou d'abaissement du bras de guidage limitées le plus possible dans l'espace.

On peut aussi prévoir pour les manoeuvres d'engagement-dégagement des encoches de longueur plus réduite à condition d'appliquer la force de relevage ou d'abaissement déjà avant l'encoche.

Selon l'invention, les encoches diminuent suffisamment la largeur du rail pour permettre le relèvement ou l'abaissement du bras de guidage sans nécessiter une modification de l'inclinaison relative des galets ou leur déverrouillage l'un par rapport à l'autre. La plus faible largeur du rail dans ces zones permet une extraction ou un engagement aisé des galets dans tous les cas par un simple mouvement vertical.

La trajectoire limite lors du relèvement de l'extrémité des galets est matérialisée sur la figure 6 par une ligne verticale en trait mixte.
Il importe pour cette variante à dégagement ou engagement en marche de prévoir des rampes de sortie d'encoche conformées de façon telle qu'elles servent de piste de roulement aux galets lors de leur mouvement de sortie d'encoche. Il en est de même pour l'entrée dans l'encoche. Bien entendu, la forme du fond des encoches doit être adaptée au mouvement d'engagement ou de dégagement lorsqu'il s'effectue en marche.

On a décrit principalement jusqu'à présent deux encoches opposées. Il est bien entendu que l'invention concerne également des variantes à une seule encoche.

Le rail peut affecter des formes techniques différentes de profil. Ces formes différentes concernent aussi bien des formes connues que des formes originales à ce jour.

A titre d'exemple, on a représenté sur les figures de 7 à 12 un rail de guidage à profil en I à champignon plat 26 du type table de roulement plane, puis un autre à profil de même forme générale mais variant légèrement par une âme trapézoïdale 27.

Pour ces rails présentant ce type de profil, des galets de guidage 28 et 29 simples roulent sur les flancs de l'âme 3 ou 27. On a intérêt à les contraindre en rapprochement l'un vers l'autre pour assurer une bonne précision dans le guidage.

Ils se trouvent en présentation horizontale dans le cas d'un profil en I ou inclinée dans le cas d'une âme 27 à profil trapézoïdal.

Sur ces deux variantes, on prévoit des encoches sous la forme de découpes transversales en retrait 30 et 31 en disposition opposée dans la partie supérieure de la table plane 26 faisant office de champignon. Contrairement aux variantes précédentes, la profondeur des encoches peut et doit se prolonger dans le premier cas jusqu'à la jonction avec la prolongation de la partie supérieure de l'âme et dans le second cas, jusqu'à la projection verticale vers le haut de la bordure la plus intérieure de chaque galet dans sa position de roulement. On délimite ainsi une partie restante 32 de champignon au droit des encoches 30 et 31.

Ici également les rampes d'entrée et de sortie ainsi que le fond des encoches peuvent être incurvés par exemple selon des bombés concaves comme représenté sur la figure 9.

Une autre variante à champignon plat est illustrée dans son ensemble par la figure 11 et représentée en agrandi sur la figure 12. Cette variante est utilisée avec des galets de guidage 17 et 18 à mentonnet 19 et 20 analogues à ceux déjà décrits.

Chaque galet de guidage roule sur la zone d'arête supérieure 33 ou 34 du chant latéral adjacent 35 ou 36 du champignon plat 26 réalisé dans cette variante sous la forme d'une table plate. Les galets de guidage sont inclinés de telle façon que le mentonnet 19 ou 20 de chacun d'entre eux vient se placer sous l'arête inférieure correspondante du chant latéral adjacent 35 ou 36 engendrant la même difficulté au relevage telle que résolue par l'invention.

Comme précédemment, on peut procéder au relevage des galets en évitant leur écartement ou la modification de leur inclinaison et ceci grâce à la présence des encoches 30 ou 31 décrites ci-dessus.

Le dessin montre la profondeur relative de celles-ci et la ligne tracée selon un trait mixte indique la trajectoire limite de relevage de l'extrémité basse du mentonnet lors des mouvements de relevage.

Selon cette variante, les galets ne roulent plus sur les flancs de l'âme, mais sur la bordure supérieure des chants 35 et 36 des chants de la table plane 26 qui sont arrondis à cet effet.

## Revendications

1. Rail de guidage pour le guidage d'un véhicule routier par un ensemble de guidage le long d'un rail formé d'un couple de galets (17, 18) inclinés ou horizontaux en contact de roulage-guidage sur le rail, celui-ci comportant une semelle (2) et une âme (3) prolongée par un champignon (4) et une piste de roulement (13, 14) pour chacun des galets de guidage,**caractérisé en ce que** le champignon (4) du rail possède deux saillies latérales et au moins une zone d'engagement-dégagement des galets de guidage constituée d'au moins un rétrécissement local de la largeur de son champignon (4) vers la partie centrale de celui-ci en vue de ménager un passage pour au moins un galet de guidage (17, 18) lors des mouvements d'engagement ou de dégagement des galets par rapport au rail de guidage.

2. Rail de guidage selon la revendication 1 **caractérisé en ce que** les pistes de roulement (13) et (14) des galets (17, 18) existent même dans les zones de rétrécissement pour le passage transversal au rail d'engagement-dégagement d'au moins un galet de guidage (17, 18).

3. Rail de guidage selon la revendication précédente **caractérisé en ce que** les pistes de roulement (13, 14) des galets de guidage (17, 18) dans les zones de rétrécissement sont des étendues de matière existant entre les parois latérales des rétrécissements et la zone médiane supérieure du champignon (4).

4. Rail de guidage selon la revendication 1 **caractérisé en ce que** le ou les rétrécissements sont des retraits locaux vers la partie centrale du champignon (4).

5. Rail de guidage selon la revendication précédente **caractérisé en ce que** les retraits sont des encoches latérales (21, 22).

6. Rail de guidage selon la revendication précédente **caractérisé en ce que** les retraits sont des encoches latérales (21, 22) à fond plat (23).

7. Rail de guidage selon la revendication précédente **caractérisé en ce que** le fond plat est parallèle à la direction générale longitudinale de l'âme (3).

8. Rail de guidage selon l'une quelconque des revendications 5 à 7 **caractérisé en ce que** les encoches (21, 22) sont opposées de part et d'autre du plan central longitudinal médian du rail.

9. Rail de guidage selon l'une quelconque des revendications de 1 à 7 **caractérisé en ce qu'**il n'existe qu'un seul rétrécissement par zone d'engagement-dégagement.

10. Rail de guidage selon l'une quelconque des revendications 5 à 9 **caractérisé en ce que** la longueur de chaque encoche (21, 22) est légèrement supérieure à la section de passage de l'épaulement périphérique ou du mentonnet des galets de guidage utilisés sur le rail.

11. Rail de guidage selon l'une quelconque des revendications de 5 à 9 **caractérisé en ce que** chaque encoche (21, 22) est de longueur suffisante pour permettre l'opération d'engagement ou de dégagement en marche.

12. Rail de guidage selon l'une quelconque des revendications 5 à 11 **caractérisé en ce que** les extrémités longitudinales des encoches (21, 22) sont deux rampes d'extrémité transversales (24, 25) formant piste de roulement vers le haut ou vers le bas pour les galets (17, 18) en vue de les conduire dans leur position après une manoeuvre d'engagement ou de dégagement.

13. Rail de guidage selon la revendication précédente **caractérisé en ce que** les rampes d'extrémité transversales (24, 25) sont des surfaces incurvées.

14. Rail de guidage selon la revendication précédente **caractérisé en ce que** les surfaces incurvées sont des bombés concaves.

15. Rail de guidage selon l'une quelconque des revendications précédentes **caractérisé en ce que** le champignon (4) est formé de deux flancs symétriques bombés convexes (5, 6) dont les parties supérieures servent de piste de roulement (13, 14) aux galets de guidage inclinés (17, 18) et sont réunies par une zone de raccordement pour constituer ensemble la table supérieure de roulement (8), les flancs se poursuivant chacun vers le bas par une saillie centrale bombée convexe (9, 10) suivie d'une rampe inclinée de butée (15, 16) et d'une zone de raccordement avec l'âme (3) du rail.

16. Rail de guidage selon l'une quelconque des revendications précédentes 1 à 14 **caractérisé en ce que** le champignon (4) affecte la forme d'une table plane.

17. Rail de guidage selon la revendication 16 **caractérisé en ce que** la bordure supérieure longitudinale du champignon plat (4) fait office de piste de roulement (13, 14) pour les galets de guidage (17, 18).

18. Rail de guidage selon l'une quelconque des revendications précédentes 1, 4 à 9, 16 **caractérisé en ce que** l'âme (3) du rail fait office de pistes de roulement (13, 14) pour les galets de guidage (17, 18).

19. Rail de guidage selon les revendications 16 et 18 **caractérisé en ce que** la section de l'âme (3) est rectangulaire.

20. Rail de guidage selon les revendications 16 et 18 **caractérisé en ce que** la section de l'âme (3) est trapézoïdale.

## Patentansprüche

1. Führungsschiene zum Führen eines Straßenfahrzeugs entlang einer Schiene mittels einer Führungseinheit, die aus einem Paar von Rollen gebildet ist, welche geneigt oder horizontale in Roll-Führungs-Kontakt mit der Schiene stehen, die eine Sohle (2) und einen durch einen Kopf (4) verlängerten Steg (3) und eine Rollfläche (13, 14) für jede der Führungsrollen aufweist, **dadurch gekennzeichnet, dass** der Kopf (4) der Schiene (2) seitliche Vorsprünge und wenigstens eine Eingangs-Ausgangs-Zone für die Führungsrollen (17, 18) aufweist, wobei die Eintritts-Austritts-Zone aus wenigstens einer lokalen Einziehung der Breite des Kopfes (4) zum Zentralteil desselben gebildet ist, um so einen Durchgang für wenigstens eine Führungsrolle (17, 18) während einer Eingangs- oder Ausgangsbewegung der Rollen relativ zur Führungsschiene zu ermöglichen.

2. Führungsschiene nach Anspruch 1, **dadurch gekennzeichnet, dass** die Rollflächen (13, 14) für die Rollen (17, 18) auch in den zurückgezogenen Zonen zum transversalen Durchtritt mindestens einer Führungsrolle (17, 18) durch eine Eintritts-Austritts-Schiene existieren.

3. Führungsschiene nach dem vorangehenden Anspruch, **dadurch gekennzeichnet, dass** die Rollflächen (13, 14) der Führungsrollen (17, 18) in den zurückgezogenen Zonen Bereiche vorhandener Materie zwischen den lateralen Wänden der Einziehungen und der oberen Mittelzone des Kopfes (4) sind.

4. Führungsschiene nach Anspruch 1, **dadurch gekennzeichnet, dass** der oder die Einziehungen lokale Einziehungen zum Zentralbereich des Kopfes (4) sind.

5. Führungsschiene nach dem vorangehenden Anspruch, **dadurch gekennzeichnet, dass** die Einziehungen laterale Einschnitte (21, 22) sind.

6. Führungsschiene nach dem vorangehenden Anspruch, **dadurch gekennzeichnet, dass** die Einziehungen laterale Einschnitte (21, 22) mit ebenem Grund sind.

7. Führungsschiene nach dem vorangehenden Anspruch, **dadurch gekennzeichnet, dass** der ebene Grund parallel zur Hauptlängsrichtung des Kerns (3) verläuft.

8. Führungsschiene nach einem der Ansprüche 5 bis 7, **dadurch gekennzeichnet, dass** die Einschnitte (21, 22) beidseitig der Längsmittelebene der Schiene angeordnet sind.

9. Führungsschiene nach einem der Ansprüche 1 bis 7, **dadurch gekennzeichnet, dass** nur eine Einziehung pro Eintritts-Austritts-Zone existiert.

10. Führungsschiene nach einem der Ansprüche 5 bis 9, **dadurch gekennzeichnet, dass** die Länge jedes Einschnitts (21, 22) geringfügig größer als der Durchtrittsabschnitt der peripheren Schulter oder des Nockens, der auf der Schiene verwendeten Führungsrolle ist.

11. Führungsschiene nach einem der Ansprüche 5 bis 9, **dadurch gekennzeichnet, dass** jeder Einschnitt (21, 22) eine Länge hat, die ausreicht, um im Betrieb einen Eintritts- oder Austritts-Vorgang zu ermöglichen.

12. Führungsschiene nach einem der Ansprüche 5 bis 11, **dadurch gekennzeichnet, dass** die Längsenden der Einschnitte (21, 22) zwei transversale Endrampen sind, die eine Rollfläche nach oben nach unten für die Rollen (17, 18) bilden, um diese in ihre Position nach einem Eintritts- oder Austritts-Vorgang zu führen.

13. Führungsschiene nach dem vorangehenden Anspruch, **dadurch gekennzeichnet, dass** die transversalen Endrampen (24, 25) gebogene Flächen sind.

14. Führungsschiene nach dem vorangehenden Anspruch, **dadurch gekennzeichnet, dass** die gebogenen Flächen konkav gewölbt sind.

15. Führungsschiene nach einem der vorangehenden Ansprüche, **dadurch gekennzeichnet, dass** der Kopf (4) aus zwei symmetrischen konvex gewölbten Flanken (5, 6) gebildet ist, deren obere Bereiche als Rollfläche (13, 14) für die geneigten Führungsrollen (17, 18) dienen und die durch eine Verbindungszone verbunden sind, um so zusammen einen oberen Rolltisch (8) zu bilden, wobei die Flanken jeweils über eine zentrale, konvex gebogene Schulter (9, 10) nach unten führen, der sich eine geneigte Anschlagrampe (15, 16) und eine Verbindungszone zum Steg (3) der Schiene anschließt.

16. Führungsschiene nach einem der Ansprüche 1 bis 14, **dadurch gekennzeichnet, dass** der Kopf (4) die Form eines ebenen Tisches bildet.

17. Führungsschiene nach Anspruch 16, **dadurch gekennzeichnet, dass** der obere Längsrand des Kopfes (4) als Rollfläche (13, 14) für die Führungsrollen (17, 18) dient.

18. Führungsschiene nach einem der Ansprüche 1, 4 bis 9, 16, **dadurch gekennzeichnet, dass** der Steg (3) der Schiene als Rollfläche (13, 14) für die Führungsrollen (17, 18) dient.

19. Führungsschiene nach einem der Ansprüche 16 bis 18, **dadurch gekennzeichnet, dass** der Querschnitt des Stegs (3) rechteckig ist.

20. Führungsschiene nach einem der Ansprüche 16 bis 18, **dadurch gekennzeichnet, dass** der Querschnitt des Stegs (3) trapezförmig ist.

## Claims

1. A guide rail for guiding a road vehicle along a rail using a guide assembly formed of a pair of angled or horizontal guide wheels (17,18) contacting a rail and guided in motion along said rail, said rail comprising a rail cushion (2) and a rail web (3) extending into a rail head (4) and a pathway for each of the guide wheels (13,14), **characterized in that** the rail head (4) has two lateral projections and at least one zone for the engagement-disengagement of the guide wheels consisting of at least one locally narrowed area in the guide head (4) towards the central portion of the guide head for the purpose of forming a passageway for at least one guide wheel 17,18) during the operation of engaging or disengaging the guides wheels from the guide rail.

2. A guide rail according to claim 1 **characterized in that** the pathways (13),(14) for the guide wheels (17,18) exist even within the narrowed areas provided for at least one guide wheel (17,18) to pass transversely relative to the rail during engagement-disengagement.

3. A guide rail according to the preceding claim **characterized in that** the pathways (13,14) for the guide wheels (17,18) in the narrowed areas are extensions of the material existing between the lateral walls of the narrowed portions and the upper median zone of the rail head (4).

4. A guide rail according to claim 1 **characterized in that** the narrowed area or areas are locally recessed areas toward the central portion of the rail head (4).

5. A guide rail according to the preceding claim **characterized in that** the recessed areas are lateral slots (21,22).

6. A guide rail according to the preceding claim **characterized in that** the recessed areas are lateral slots (21,22) with flat bases (23).

7. A guide rail according to the preceding claim **characterized in that** the flat base is parallel to the general longitudinal direction of the rail web (3).

8. A guide rail according to any one of the preceding claims 5 through 7 **characterized in that** the slots (21,22) oppose each other on either side of the central median longitudinal plane of the rail.

9. A guide rail according to any one of claims 1 through 7 **characterized in that** there is only one narrowed area in each engagement-disengagement zone.

10. A guide rail according to any one of the preceding claims 5 through 9 **characterized in that** the each slot (21,22) is slightly longer than the section provided for passage of the peripheral shoulder or the flange of the guide wheel.

11. A guide rail according to any one of the claims 5 through 9 **characterized in that** each slot (21,22) is long enough to allow engagement-disengagement to take place during operation.

12. A guide rail according to any one of the preceding claims 5 through 11 **characterized in that** the longitudinal extremities of the slots (21,22) are two inclined surfaces with transverse extremities (24,25) forming a pathway for the guide wheels (17,18) that leads to the top or the bottom in order to position the guide wheels after the engagement-disengagement maneuver.

13. A guide rail according to the preceding claim **characterized in that** the inclined surfaces with transverse extremities (24,25) are inwardly curved surfaces.

14. A guide rail according to the preceding claim **characterized in that** the inwardly curved surfaces are concave rounded areas.

15. A guide rail according to any one of the preceding claims **characterized in that** the rail head (4) is formed of two convex, rounded symmetrical sides (5, 6), the upper portions of which form pathways (13, 14) for the angled guide wheels (17, 18) and which are joined by a connection zone to form the entire upper movement table (8), each side extending downward into a curved convex central projection (9, 10) followed by an angled stop (15, 16) and a zone connecting to the web (3) of the rail.

16. A guide rail according to any one of preceding claims 1 through 14 **characterized in that** the rail head (4) is in the shape of a flat table.

17. A guide rail according to claim 16 **characterized in that** the upper longitudinal edge of the flat rail head (4) serves as a pathway (13, 14) for the guide wheels (17, 18).

18. A guide rail according to any one of preceding claims 1, 4 through 9, 16 **characterized in that** the rail web (3) serves as a pathway (13, 14) for the guide wheels (17, 18).

19. A guide rail according to claims 16 and 18 **characterized in that** the rail web (3) is rectangular in cross-section.

20. A guide rail according to claims 16 and 18 **characterized in that** the rail web (13) is trapezoidal in cross-section.
